# EUROPÄISCHE PATENTSCHRIFT

(11) **EP 1 358 393 B1**
(45) Veröffentlichungstag und Bekanntmachung des Hinweises auf die Patenterteilung: **08.03.2006**
(21) Anmeldenummer: 02716029.0
(22) Anmeldetag: 05.02.2002
(51) Int. Cl.: E05B 15/16

(54) **DREHSCHLIESSZYLINDER FÜR EIN SICHERHEITSSCHLOSS**
ROTATING LOCK CYLINDER FOR A SAFETY LOCK
CYLINDRE DE FERMETURE TOURNANT POUR SERRURE DE SECURITE

(30) Priorität: 07.02.2001 CH 213012001
(43) Veröffentlichungstag der Anmeldung: 05.11.2003
(73) Patentinhaber: Keller, Ernst, CH-8805 Richterswil (CH)
(72) Erfinder: Keller, Ernst, CH-8805 Richterswil (CH)
(74) Vertreter: Groner, Manfred
(86) Internationale Anmeldenummer: PCT/CH2002/000067
(87) Internationale Veröffentlichungsnummer: WO 2002/063120

(56) Entgegenhaltungen:
- CH-A- 664 793
- GB-A- 414 854
- US-A- 1 548 131
- US-A- 1 714 424
- US-A- 1 882 626
- US-A- 1 965 940
- US-A- 3 509 748

## Beschreibung

Die Erfindung betrifft einen Drehschliesszylinder für ein sicherheitsschloss nach dem Oberbegriff des Anspruchs 1.

Drehschliesszylinder dieser Art sind seit langem bekannt. Beispielsweise zeigt die CH 443 962 A des Anmelders einen Doppelschliesszylinder, der zwei Zylinderhälften aufweist, die mit einem Steg miteinander verbunden sind. Auf jede Zylinderhälfte ist eine Abdeckhülse aufgesetzt. Die Rotoren müssen im jeweiligen Stator genau positioniert werden, damit die Zuhaltungen sicher funktionieren. Dazu weisen die Rotoren frontseitig einen umlaufenden Rand auf, der an der Frontseite des Stators anliegt. An der Rückseite sind die Rotoren jeweils achsial gesichert, beispielsweise mit einem in eine umlaufende Nut eingesetzten Ring. Zur Achsialsicherung von Rotoren ist es auch bekannt, in den Stator eine Platte einzulegen, die ebenfalls in eine umlaufende Nut des Rotors eingreift. Solche Achsialsicherungen sind vergleichsweise aufwendig, da sehr enge Toleranzen eingehalten werden müssen.

Durch die US-A-1,714,424 ist ein Drehschliesszylinder mit einem Stator und einem Rotor bekannt geworden. Auf den Rotor ist eine Hülse aufgesetzt, die mit dem Rotor drehfest verbunden ist und mit welcher der freie Rotor gedreht werden kann. Die Hülse ist in einer umlaufenden Nut des Stators verankert.

Ein solcher Drehschliess zylinder ist auch aus US 1 882 626 A bekannt.

Die US 3,509,748 offenbart in den Figuren 8 und 9 einen Schliesszylinder mit einer Abdeckhülse, bei welcher zur achsialen Sicherung des Rotors ein Sicherungsring vorgesehen ist, der in eine Nut am hinteren Ende des Rotors eingreift. Die Abdeckhülse übergreift den Rotor an seiner Frontseite. Eine spielfreie Lagerung des Rotors ohne Sicherungsring würde eine sehr hohe Präzision bei der Fertigung erfordern.

Der Erfindung liegt die Aufgabe zugrunde, einen Drehschliesszylinder der genannten Art zu schaffen, der sich durch eine einfachere und dennoch funktionssichere Achsialsicherung des Rotors auszeichnet.

Die Aufgabe ist bei einem gattungsgemässen Drehschliesszylinder gemäss Anspruch 1 gelöst. Beim erfindungsgemässen Drehschliesszylinder ist eine achsiale Sicherung an der Rückseite des Rotors nicht erforderlich, da der Rotor durch die Abdeckhülse am Stator drehbar gehalten ist. Die bisher erforderlichen Sicherungsteile, also Sicherungsringe und Platten sind beim erfindungsgemässen Drehschliesszylinder nicht erforderlich. Dieser kann deshalb einfacher hergestellt werden und besteht aus weniger Teilen. Präzise Arbeitsvorgänge, wie sie bisher zur Achsialsicherung erforderlich waren, sind nicht mehr nötig. Die Erfindung hat den weiteren Vorteil, dass an der Rückseite des Rotors keine Nut zur Drehsicherung erforderlich ist. Für die Zuhaltungen steht damit mehr Raum zur Verfügung.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: eine teilweise geschnittene Teilansich einer Ausführungsform des erfindungsgemässen Drehschliesszylinders,
- Fig. 2: ein Schnitt durch eine Abdeckhülse und
- Fig. 3: eine Ansicht der Abdeckhülse gemäss Fig. 2.

Die Fig. 1 zeigt einen Doppelschliesszylinder, der zwei Zylinderhälften 14 aufweist, welche mit einem Steg 10 fest verbunden sind. Zwischen den Zylinderhälften 14 ist ein Mitnehmer 9 gelagert, der zur Betätigung eines hier nicht gezeigten Schlosses gedreht wird. In den Steg 10 ist eine Stulpschraubenbohrung eingearbeitet, mit welcher der Drehschliesszylinder 13 in üblicher Weise in einer Öffnung einer Tür befestigt werden kann. Der Drehschliesszylinder 13 kann auch ein einfacher Drehschliesszylinder sein, der lediglich eine Zylinderhälfte 14 aufweist. Solche einfachen Drehschliesszylinder sind beispielsweise für Möbel üblich.

Jede Zylinderhälfte 14 weist einen Stator 1 auf, in den ein Rotor 2 gelagert ist. In den Rotor 2 ist ein Schlüsselkanal 4 eingearbeitet, in den zur Einordnung von Zuhaltungen 3 ein hier nicht gezeigter Schlüssel einzuführen ist. Auf jeden Stator 1 ist eine in den Fig. 2 und 3 näher gezeigte Abdeckhülse 5 aufgesetzt. Die Hülsen 5 bestehen jeweils aus einem Stück und sind insbesondere durch Tiefziehen aus Stahlblech hergestellt. Vorzugsweise sind die Hülsen 5 gehärtet und erschweren damit ein Aufbohren oder Aufschlitzen der Abdeckhülse 5. Beim erfindungsgemässen Drehschliesszylinder 13 dienen die Abdeckhülsen 5 zudem dazu, den entsprechenden Rotor 2 im Stator 1 achsial zu sichern. Hierzu werden die Abdeckhülsen 5 jeweils im Abstand zu einer frontseitigen Wandung 5b an einen zylinderischen Mantelteil 5a am Stator 1 gesichert. Dies erfolgt beispielsweise dadurch, dass der Stator 1 gemäss Fig. 1 eine Ausnehmung 8 aufweist, in die ein Bereich 7 des Mantelteiles 5a eingepresst ist. Die Abdeckhülsen 5 sind damit unverrückbar auf dem jeweiligen Stator 1 festgelegt. Ein innerer Rand 5c der frontseitigen Wandung 5b ist so ausgebildet, dass diese gemäss Fig. 1 aussenseitig an einem umlaufenden Rand 12 des Rotors 2 anliegt. Der Rand 12 ist damit einerseits am Stator 1 und andererseits am Rand 5c gleitverschieblich geführt und dadurch ist eine achsiale Bewegung des Rotors 2 verhindert. Der Rand 12 kann so ausgeführt sein, dass der Rand 5c mit leichter Spannung und damit ohne Spiel am Rand 12 anliegt.

Die Montage des erfindungsgemässen Drehschliesszylinders 13 ist wesentlich einfacher als bisher, da zur achsialen Sicherung der Rotoren 2 jeweils lediglich die Abdeckhülsen 5 auf den entsprechenden Stator 1 aufgesetzt und beispielsweise durch Verpressen des Bereichs 7 auf dem Stator 1 festgelegt werden müssen. Weitere achsiale Sicherungsmittel sind nicht erforderlich.

## Patentansprüche

1. Drehschliesszylinder für ein Sicherheitsschloss, mit wenigstens einem Stator (1) und einem in diesem gelagerten Rotor (2), der einen umlaufenden radial nach aussen vorstehenden und an der Frontseite des Stators (1) anliegenden Rand (12) und einen Schlüsselkanal (4) aufweist, in dem zur Drehfreigabe des Rotors (2) ein Schlüssel einzuführen ist, mit einer auf den Stator (1) aufgeschobenen und drehfest mit dem Stator verbundene Abdeckhülse (5), die in einer frontseitigen Wandung (5b) eine Ausnehmung (6) aufweist und mit Mitteln zur achsialen Sicherung des Rotors (2) im Stator (1), **dadurch gekennzeichnet, dass** der Rotor (2) ausschliesslich mittels der einstückig ausgebildeten Abdeckhülse (5) achsial gesichert ist und die Abdeckhülse (5) am Rotor (2) anliegt, wobei die Abdeckhülse (5) unverrückbar am Stator (1) festgelegt ist und mit einem kreisförmigen Rand (5c) der Frontseitigen Ausnehmung (6) an dem genannten umlaufenden Rand (12) des Rotors (2) frontseitig so anliegt, dass eine achsiale Bewegung des Rotors (2) verhindert ist.

2. Drehschliesszylinder nach Anspruch 1, **dadurch gekennzeichnet, dass** der Stator (1) an seinem Umfang eine Vertiefung (8) aufweist, in die ein Wandbereich (7) der Abdeckhülse (5) eingepresst ist und **dadurch** die Abdeckhülse (5) auf dem Stator (1) unverrückbar festlegt.

3. Drehschliesszylinder nach Anspruch 1 oder 2, **dadurch gekennzeichnet, dass** die Abdeckhülse (5) aus einem Stück aus Stahlblech durch Tiefziehen hergestellt ist.

4. Drehschliesszylinder nach einem der Ansprüche 1 bis 3, **dadurch gekennzeichnet, dass** der kreisförmige Rand (5c) der Abdeckhülse (1) mit leichter Spannung am Rotor (2) anliegt.

## Claims

1. Rotating lock cylinder for a safety lock, comprising at least one stator (1) and one rotor (2) mounted in the latter, which rotor has a circumferential rim (12), projecting radially outwards and bearing against the front side of the stator (1), and a key channel (4), in which a key is to be inserted for the rotational release of the rotor (2), comprising a cover sleeve (5), which is slid on to the stator (1) and is connected in a rotationally secure manner to the stator and which, in a front-side wall (5b), has a recess (6), and comprising means for the axial securement of the rotor (2) in the stator (1), **characterized in that** the rotor (2) is axially secured solely by means of the one-piece cover sleeve (5) and the cover sleeve (5) bears against the rotor (2), the cover sleeve (5) being fixed immovably to the stator (1) and bearing with a circular rim (5c) of the front-side recess (6) frontally against the said circumferential rim (12) of the rotor (2) such that an axial movement of the rotor (2) is prevented.

2. Rotating lock cylinder according to Claim 1, **characterized in that** the stator (1), at its periphery, has a depression (8), in which a wall region (7) of the cover sleeve (5) is pressed and thereby fixes the cover sleeve (5) immovably on the stator (1).

3. Rotating lock cylinder according to Claim 1 or 2, **characterized in that** the cover sleeve (5) is made from one piece out of steel plate by deep-drawing.

4. Rotating lock cylinder according to one of Claims 1 to 3, **characterized in that** the circular rim (5c) of the cover sleeve (1) bears with slight tension against the rotor (2).

## Revendications

1. Cylindre de verrou tournant pour une serrure de sécurité, comprenant au moins un stator (1) et un rotor (2) monté dans celui-ci, lequel présente un bord (12) périphérique saillant radialement vers l'extérieur et s'appliquant contre le côté avant du stator (1) et un conduit de clé (4) dans lequel on doit insérer une clé pour libérer la rotation du rotor (2), avec une douille de recouvrement (5) poussée sur le stator (1) et connectée de manière solidaire en rotation au stator, laquelle présente un évidement (6) dans une paroi du côté frontal (5b) et avec des moyens pour fixer axialement le rotor (2) dans le stator (1), **caractérisé en ce que** le rotor (2) est fixé axialement exclusivement au moyen de la douille de recouvrement (5) réalisée d'une seule pièce, et la douille de recouvrement (5) s'applique sur le rotor (2), la douille de recouvrement (5) étant fixée sur le stator (1) de manière immuable et s'appliquant avec un bord circulaire (5c) de l'évidement (6) du côté frontal contre ledit bord périphérique (12) du rotor (2) du côté frontal, de telle sorte qu'un mouvement axial du rotor (2) soit empêché.

2. Cylindre de verrou tournant selon la revendication 1, **caractérisé en ce que** le stator (1) présente sur sa périphérie un renfoncement (8) dans lequel est pressée une région de paroi (7) de la douille de recouvrement (5) et de ce fait fixe la douille de recouvrement (5) de manière immuable sur le stator (1).

3. Cylindre de verrou tournant selon la revendication 1 ou 2, **caractérisé en ce que** la douille de recouvrement (5) est fabriquée par emboutissage profond à partir d'une pièce de tôle d'acier.

4. Cylindre de verrou tournant selon l'une quelconque des revendications 1 à 3, **caractérisé en ce que** le bord circulaire (5c) de la douille de recouvrement (5) s'applique contre le rotor (2) avec une légère tension.
